# EUROPÄISCHE PATENTSCHRIFT

(11) **EP 1 833 348 B1**
(45) Veröffentlichungstag und Bekanntmachung des Hinweises auf die Patenterteilung: **22.05.2013**
(21) Anmeldenummer: 05801426.7
(22) Anmeldetag: 20.10.2005
(51) Int. Cl.: A47L 15/42

(54) **HAUSHALTGER[T**
HOUSEHOLD APPLIANCE
APPAREIL MENAGER

(30) Priorität: 27.12.2004 DE 102004062751
(43) Veröffentlichungstag der Anmeldung: 19.09.2007
(73) Patentinhaber: BSH Bosch und Siemens Hausgeräte GmbH, 81739 München (DE)
(72) Erfinder: WILSDORF, Gerd, 82140 Olching (DE)
(86) Internationale Anmeldenummer: PCT/EP2005/055428
(87) Internationale Veröffentlichungsnummer: WO 2006/069831

(56) Entgegenhaltungen:
- EP-A- 1 421 893
- DE-A1- 10 259 762
- US-A- 3 619 592

## Beschreibung

Die Erfindung betrifft ein Haushaltgerät mit mindestens einer Lichtquelle zur Erzeugung einer projektion zur Darstellung eines Betriebszustandes und mindestens einer Tür und/oder einer Schublade mit einer Betätigungshandhabe.

Aus der DE 102 59 763 A1 ist ein Haushaltgerät mit einer optischen Betriebsanzeige bekannt. Die optische Betriebsanzeige weist eine Lichtquelle auf, die an der Vorderseite eines Sockels oder an einem unteren Rand einer Außentür angeordnet ist. Mit Hilfe einer optischen Vorrichtung wird das von der Lichtquelle abgestrahlte Signallicht auf eine auf einem Fußbodenbereich angeordnete Projektionsfläche projiziert, um vier Betriebszustände "Reinigen, Klarspülen, Trocknen, Fertig" darzustellen.
Nachteilig bei dieser Lösung ist jedoch, dass der Fußbodenbereich verschmutzt sein könnte. Größere Gegenstände, insbesondere Küchenabfälle könnten die Projektion verzerren, so dass der Betriebszustand nicht eindeutig vom Benutzer abzulesen ist. Wenn der Benutzer im Bereich der Projektionsfläche arbeitet oder steht, wird die Projektion auf seinem Körper projiziert und dadurch verzerrt, so dass der Betriebszustand des Haushaltgeräts nicht mehr genau ablesbar ist.

Aus der DE 102 59 762 A1 ist ein Haushaltgerät mit einer Gerätefrontverkleidung vor einer Vordertür und mit wenigstens einer optischen Betriebsanzeige, welche in einem eingebauten Zustand des Haushaltgeräts und/oder bei geschlossener Vordertür verborgen ist, sowie mit wenigstens einem Lichtleiter zur Übertragung eines von der optischen Betriebsanzeige abgestrahlten Signallichts bekannt. Dabei befindet sich die optische Betriebsanzeige außerhalb eines oberen Rands der Vordertür. Gemäß einer Ausführungsform kann an der Gerätefrontverkleidung auch ein Gerätegriff montierbar sein, der den Lichtleiter derart umfasst, dass das von der optischen Betriebsanzeige abgestrahlte Signallicht im Gerätegriff sichtbar ist.

Um den Stand der Technik zu verbessern liegt der Erfindung daher die Aufgabe zugrunde, bei Haushaltgeräten der eingangs näher beschriebenen Art, die von der Lichtquelle erzeugte Projektion an einem Ort zu projizieren, wo die Projektion keine Verzerrung aufweist und der Betriebszustand eindeutig abzulesen ist.

Erfindungsgemäß ist vorgesehen, dass die Betätigungshandhabe eine Griffmulde aufweist, in der die Projektion angeordnet ist. Diese Lösung bietet den Vorteil, dass die Projektion gut zu erkennen und immer im Blickfeld des Benutzers angeordnet ist.

Durch diese Anordnung ist sichergestellt, dass alle Betriebszustände an der Betätigungshandhabe scharf dargestellt werden. Der Benutzer ist somit in der Lage, ohne Probleme den Betriebszustand des Haushaltgerätes abzulesen. Ferner kann der unmittelbar vor der Tür stehende Benutzer die Projektion besser sehen, weil sie sich im Blickfeld des Benutzers befindet.

Nach einer weiteren bevorzugten Ausführungsform des Gegenstandes der Erfindung ist vorgesehen, dass die Lichtquelle zur Erzeugung der Projektion an einer Innenseite der Betätigungshandhabe angeordnet ist.
Diese Lösung zeichnet sich dadurch aus, dass genügend Montageraum zur Verfügung steht. Ebenfalls ist die Lichtquelle bei möglichen Reparaturarbeiten für einen Mechaniker leichter zugänglich.

Nach einer weiteren bevorzugten Ausführungsform des Gegenstandes der Erfindung ist vorgesehen, dass die Lichtquelle zur Erzeugung der Projektion an der Griffmulde der Betätigungshandhabe angeordnet ist.
Diese Lösung zeichnet sich besonders dadurch aus, dass lange Verkabelungswege ausgeschlossen sind, da die Lichtquelle im Nahbereich der Steuer- und/oder Regelungselektronik angeordnet ist. Aufgrund der kurzen Verkabelungswege ist diese Lösung kostengünstig durchzuführen.

Besonders einfach ist der Einbau der Lichtquelle, wenn nach einer weiteren bevorzugten Ausführungsform des Gegenstandes der Erfindung vorgesehen ist, dass die Lichtquelle zur Erzeugung der Projektion zurückversetzt und/oder vorgesetzt an der Betätigungshandhabe angeordnet ist.

Insbesondere, wenn die Lichtquelle zurückversetzt angeordnet ist, ist diese vor ungewollten Einflüssen geschützt. Wenn die Lichtquelle vorgesetzt angeordnet ist, so ist die Lichtintensität der Lichtquelle stärker da die Lichtstrahlen auch seitlich von der Lichtquelle abstrahlen können.

Bei einer weiteren vorteilhaften Ausgestaltung des Gegenstandes der Erfindung ist vorgesehen, dass der Lichtquelle zur Erzeugung der Projektion mindestens ein von Weiß unterschiedlicher Farbton zur Visualisierung des Betriebszustandes zugeordnet ist.

Der wesentliche Vorteil besteht darin, dass der Benutzer stets in der Lage ist, den Status des Betriebszustands aufgrund der Farbkombination zu erkennen. Durch die Variation der verschiedenen Farben kann einem Programm oder einen Teilprogrammschritt eine Kombination von Farben zur Beschreibung des Betriebszustandes zugeordnet werden. So kann der Benutzer aufgrund der projizierten Farben erkennen, dass beispielsweise der Betrieb beendet ist und er das Haushaltgerät abzuschalten kann.

Eine besonders kostengünstige Lösung besteht darin, dass die Lichtquelle zur Erzeugung der Projektion als LED ausgebildet ist.

Entsprechend einer weiteren vorteilhaften Ausführungsform der Erfindung ist vorgesehen, dass der Lichtquelle ein optisches Übertragungsmittel zugeordnet ist.
Eine entsprechend dieser Merkmale ausgestattete Vorrichtung zeichnet sich dadurch aus, dass durch das optische Übertragungsmittel die Projektionsfläche auch zusätzlich noch an einem anderen Ort projiziert werden kann, der für den Benutzer noch bedienungsfreundlicher ist. Des Weiteren bietet diese Lösung den Vorteil, dass das optische Übertragungsmittel kostengünstig in ihrer Herstellung ist und einfach zu montieren ist.

Gemäß einer weiteren bevorzugten Ausführungsform des Gegenstandes der Erfindung ist vorgesehen, dass das optische Übertragungsmittel an der Innenseite der Betätigungshandhabe angeordnet ist.
Diese Lösung zeichnet sich dadurch aus, dass der fertigungstechnische Aufwand sehr gering ist.

Nach einer weiteren Ausführungsform des Gegenstandes der Erfindung ist vorgesehen, dass das optische Übertragungsmittel in der Griffmulde der Betätigungshandhabe angeordnet ist.
Die Lösung zeichnet sich dadurch aus, dass der Einbau in die Griffmulde sehr einfach und kostengünstig durchzuführen ist.

Nach einer weiteren bevorzugten Ausführungsform des Gegenstandes der Erfindung ist vorgesehen, dass das optische Übertragungsmittel als ein Reflektor oder eine Linse ausgebildet ist.

Der wesentliche Vorteil besteht darin, dass der Reflektor und die Linse sehr kostengünstig in ihrer Herstellung sind. Ferner kann die Schärfe des auf der Projektionsfläche projizierten Betriebszustandes mittels einer Linse verbessert werden kann. Dadurch kann der Benutzer den Betriebszustand besser ablesen.

Entsprechend einer weiteren vorteilhaften Ausführungsform ist vorgesehen, dass die Griffmulde der Betätigungshandhabe über die gesamte Breite der Tür angeordnet ist.
Der wesentliche Vorteil besteht darin, dass der Benutzer die Griffmulde der Betätigungshandhabe ertasten kann, ohne die Betätigungshandhabe anzusehen, so dass dadurch ein weiterer Arbeitsschritt "Ansehen der Betätigungshandhabe" für den Benutzer entfällt.

Nach einer weiteren bevorzugten Ausführungsform des Gegenstandes der Erfindung ist vorgesehen, dass die Betätigungshandhabe als wenigstens zwei Schenkel aufweisendes Profil ausgebildet ist, dass über die gesamte Breite der Tür angeordnet ist.
Diese Lösung zeichnet sich besonders dadurch aus, dass das Öffnen der Tür benutzerfreundlich ist, da der Benutzer das Profil greifen kann, ohne die Betätigungshandhabe anzusehen, so dass dadurch ein weiterer Arbeitsschritt entfällt.

Sehr einfach ist der Aufbau der Betätigungshandhabe, wenn nach einer bevorzugten Ausführungsform des Gegenstandes der Erfindung vorgesehen ist, dass das Profil der Betätigungshandhabe L-förmig ausgebildet ist. Ferner ist der Materialaufwand gering, so dass die Kosten für die Herstellung und Konstruktion des Bauteils minimal sind.

Konstruktiv sehr stabil ausgebildet ist die Betätigungshandhabe, wenn nach einer alternativen Ausführungsform des Gegenstandes der Erfindung vorgesehen ist, dass das Profil der Betätigungshandhabe U-förmig ausgebildet ist.

Sehr kostengünstig ist der Aufbau, wenn nach einer bevorzugten Ausführungsform des Gegenstandes der Erfindung vorgesehen ist, dass ein erster Schenkel eine geringere Länge aufweist als ein zweiter Schenkel des U-förmigen Profils.

Die Erfindung ist in einer nachfolgenden Beschreibung anhand eines in der Zeichnung vereinfacht dargestellten Ausführungsbeispiels erläutert. Es zeigen:
- Figur 1: eine Geschirrspülmaschine in perspektivischer Ansicht von oben aufweisend eine Tür mit einer Betätigungshandhabe, in deren Griffmulde eine Projektionsfläche angeordnet ist, und
- Figur 2: die Geschirrspülmaschine gemäß Figur 1 in Seitenansicht

In Figur 1 ist eine Geschirrspülmaschine 1 mit einen Gehäuse 2 gezeigt, dessen Innenmantel einen nicht gezeigten Behandlungsraum ausbildet, in dem ein nicht gezeigter Lagerungsbehälter zur Aufbewahrung von zu reinigenden Gut angeordnet ist. Der Behandlungsraum ist über eine Tür 3 zugänglich, die eine Außentür 4 und eine Innentür 5 aufweist. Die Tür 3 lässt sich über eine Betätigungshandhabe 6 öffnen, die ein Profil 7 und eine Griffmulde 8 umfasst. Die Oberseite der Außentür 4 und das Profil 7 sind kraftschlüssig mit Hilfe von zwei Schrauben 9 miteinander verbunden. Alternativ kann das Profil 7 auch an die Außentür 4 geklebt werden. Das Profil 7 weist zwei Schenkel auf, die L-förmig ausgebildet sind und über die gesamte Breite der Außentür 4 angeordnet. Alternativ kann das Profil auch U-förmig ausgebildet sein, wobei die Schenkel des U-förmigen Profils gleiche oder unterschiedliche Längen aufweisen können. An dem senkrecht zur Tür stehenden Schenkel des Profils 7 ist eine Anzeige- und Bedienvorrichtung 9 angeordnet, die vorzugsweise als eine Touch-Screen-Anzeige- und Bedienvorrichtung ausgebildet ist. Alternativ kann die Anzeige- und Bedienvorrichtung 9 elektromechanische Bauelemente wie beispielsweise Tasten aufweisen. An der Außentür 4 ist die Griffmulde 8 eingeformt, die über die gesamte Breite der Außentür 4 verläuft. Innerhalb der Griffmulde 8 ist eine Projektionsfläche 11 angeordnet, der je nach Betriebszustand mindestens eine Farbe zugeordnet ist.

In der Figur 2 ist die Geschirrspülmaschine 1 in Seitenansicht gezeigt. Die in der Tür 2 angeordnete Griffmulde 8, weist eine Lichtquelle 12 auf, die zurückversetzt angeordnet ist. Die Lichtquelle 12 ist in diesem Ausführungsbeispiel als eine LED ausgebildet. Es ist jedoch auch möglich eine Laserdiode zu verwenden. Alternativ können auch mehrere Lichtquellen 12 verwendet werden, die jeweils unterschiedliche oder gleiche Farben aufweisen. Die Farben können beispielsweise durch eine Färbung der Schutzhülle der Lichtquelle 12 erzeugt werden. Die Lichtquelle 12 ist mit einer Steuer- und Regelungselektronik 13 verbunden, in der mehrere Programme abgespeichert sind, die die Teilprogrammschritte "Vorspülen", "Reinigen", "Zwischenspülen", "Klarspüten", "Trocknen" aufweisen. An der oberen Innenseite des Profils 7 ist ein Reflektor 14 angeordnet, der die von der Lichtquelle 12 erzeugten Lichtstrahlen auf die in der Griffmulde 8 angeordnete Projektionsfläche 11 umlenkt. Auf einen als optisches Übertragungsmittel 14 ausgebildeten Reflektor kann verzichtet werden, wenn die Lichtquelle 12 so in der Griffmulde 8 angeordnet ist, dass der Benutzer die Lichtquellen sehen kann, ohne das diese von dem Profil 7 verdeckt werden.

Nachdem die Geschirrspülmaschine 1 beladen ist, nimmt der Benutzer mit Hilfe der Anzeige- und Bedienvorrichtung 9 die Geschirrspülmaschine 1 in Betrieb. Je nach Betriebszustand wird die Lichtquelle 12 von der Steuer- und Regelungselektronik 13 aktiviert, so dass die Lichtstrahlen aus der Lichtquelle 12 den als optisches Übertragungsmittel 14 ausgebildeten Reflektor treffen und über diesen auf die Projektionsfläche 11 umgelenkt werden. Beim Einsatz einer Linse als optisches Übertragungsmittel 14 wird die Qualität des auf der Projektionsfläche 11 projizierten Abbildes des Betriebszustandes deutlich schärfer erzeugt. Eine weitere Verbesserung der Abbildungsqualität der Projektion des Betriebszustandes bringt eine Kombination eines Spiegels mit einer Linse.
Je nach Betriebszustand wird die Farbe der von der Lichtquelle 12 erzeugten Projektion gewechselt. Bei Beginn des Betriebes kann beispielsweise die Farbe rot für die Projektion gewählt werden, so dass der Benutzer erkennt, dass das Gerät in Betrieb ist. Während des Betriebes kann mittels von Balken, die auf der Projektionsfläche 11 projiziert sind, in verschiedenen Farben die Betriebsdauer angezeigt werden. So kann jeder einzelne Teilprogrammschritt durch Balken angezeigt werden. Nach Beendigung des jeweiligen Teilprogrammschritts erlischen die Balken, so dass der Benutzer stets darüber informiert ist, in welchem Betriebszustand sich die Geschirrspülmaschine befindet. Wenn der Betrieb der Geschirrspülmaschine 1 beendet ist, kann beispielsweise durch eine mit grünen Balken dargestellte Projektion auf der Projektionsfläche 11 dem Benutzer kenntlich gemacht werden, dass die Geschirrspülmaschine 1 zum Entladen des zu behandelnden Gutes bereit ist. Wenn die Projektion auf der Projektionsfläche 11 grün erleuchtet, kann der unmittelbar vor der Tür stehende Benutzer diese erkennen. Er kann die Betätigungshandhabe 6 greifen oder ertasten, da sie über die gesamte Breite der Außentür 4 angeordnet ist und die Tür 3 öffnen. Nachdem die Tür 3 geöffnet ist, kann der Benutzer die Geschirrspülmaschine 1 über die Anzeige- und Bedienvorrichtung 9 ausschalten.

## Patentansprüche

1. Haushaltgerät (1) mit mindestens einer Lichtquelle (12) zur Erzeugung einer Projektion zur Darstellung eines Betriebszustandes und mindestens einer Tür (3) und/oder einer Schublade mit Betätigungshandhabe (6), wobei die von der Lichtquelle (12) erzeugte Projektion an der Betätigungshandhabe (6) angeordnet ist, **dadurch gekennzeichnet, dass** die Betätigungshandhabe (6) eine Griffmulde (8) aufweist, in der die Projektion angeordnet ist.

2. Haushaltgerät (1) nach Anspruch 1, **dadurch gekennzeichnet, dass** die Lichtquelle (12) zur Erzeugung der Projektion an einer Innenseite der Betätigungshandhabe (6) angeordnet ist.

3. Haushaltgerät (1) nach einem der Ansprüche 1 oder 2, **dadurch gekennzeichnet, dass** die Lichtquelle (12) zur Erzeugung der Projektion an der Griffmulde (8) der Betätigungshandhabe (6) angeordnet ist.

4. Haushaltgerät (1) nach einem der Ansprüche 1 bis 3, **dadurch gekennzeichnet, dass** die Lichtquelle (12) zur Erzeugung der Projektion zurückversetzt und/oder vorgesetzt an der Betätigungshandhabe (6) angeordnet ist.

5. Haushaltgerät (1) nach einem der Ansprüche 1 bis 4, **dadurch gekennzeichnet, dass** der Lichtquelle (12) zur Erzeugung der Projektion mindestens ein von weiß unterschiedlicher Farbton zur Visualisierung des Betriebszustandes zugeordnet ist.

6. Haushaltgerät (1) nach einem der Ansprüche 1 bis 5, **dadurch gekennzeichnet, dass** die Lichtquelle (12) zur Erzeugung der Projektion als LED ausgebildet ist.

7. Haushaltgerät (1) nach einem der Ansprüche 1 bis 6, **dadurch gekennzeichnet, dass** der Lichtquelle (12) ein optisches Übertragungsmittel zugeordnet ist.

8. Haushaltgerät (1) nach Anspruch 7, **dadurch gekennzeichnet, dass** das optische Übertragungsmittel an der Innenseite der Betätigungshandhabe (6) angeordnet ist.

9. Haushaltgerät (1) nach Anspruch 7 oder 8, **dadurch gekennzeichnet, dass** das optische Übertragungsmittel (14) in der Griffmulde (8) der Betätigungshandhabe (6) angeordnet ist.

10. Haushaltgerät (1) nach einem der Ansprüche 7 bis 9, **dadurch gekennzeichnet, dass** das optische Übertragungsmittel (14) als ein Reflektor oder eine Linse ausgebildet ist.

11. Haushaltgerät (1) nach einem der Ansprüche 1 bis 10, **dadurch gekennzeichnet, dass** die Griffmulde (8) der Betätigungshandhabe (6) über die gesamte Breite der Tür (3) angeordnet ist.

12. Haushaltgerät (1) nach Anspruch 1 bis 11, **dadurch gekennzeichnet, dass** die Betätigungshandhabe (6) als wenigstens zwei Schenkel aufweisendes Profil (7) ausgebildet ist, dass über die gesamte Breite der Tür (3) angeordnet ist.

13. Haushaltgerät (1) nach Anspruch 12, **dadurch gekennzeichnet, dass** das Profil (7) der Betätigungshandhabe (6) L-förmig ausgebildet ist.

14. Haushaltgerät (1) nach Anspruch 13, **dadurch gekennzeichnet, dass** das Profil (7) der Betätigungshandhabe (6) U-förmig ausgebildet ist.

15. Haushaltgerät (1) nach Anspruch 14, **dadurch gekennzeichnet, dass** ein erster Schenkel eine geringere Länge aufweist als ein zweiter Schenkel des U-förmigen Profils.

## Claims

1. Household appliance (1) comprising at least one light source (12) for creating a projection for indicating operational status and at least one door (3) and/or drawer with an actuating handle (6), wherein the projection created by the light source (12) is arranged on the actuating handle (6), **characterised in that** the actuating handle (6) comprises a recessed grip (8) in which the projection is arranged.

2. Household appliance (1) according to claim 1, **characterised in that** the light source (12) for creating the projection is arranged on a inner side of the actuating handle (6).

3. Household appliance (1) according to any one of claims 1 or 2, **characterised in that** the light source (12) for creating the projection is arranged on the recessed grip (8) of the actuating handle (6).

4. Household appliance (1) according to any one of claims 1 to 3, **characterised in that** the light source (12) for creating the projection is arranged set back and/or set forward on the actuating handle (6).

5. Household appliance (1) according to any one of claims 1 to 4, **characterised in that** at least one shade different from white is assigned to the light source (12) for creating the projection for visualising the operational status.

6. Household appliance (1) according to any one of claims 1 to 5, **characterised in that** the light source (12) for creating the projection is embodied as an LED.

7. Household appliance (1) according to any one of claims 1 to 6, **characterised in that** an optical transmission medium is assigned to the light source (12).

8. Household appliance (1) according to claim 7, **characterised in that** the optical transmission medium is arranged on the inner side of the actuating handle (6).

9. Household appliance (1) according to claim 7 or 8, **characterised in that** the optical transmission medium (14) is arranged in the recessed grip (8) of the actuating handle (6).

10. Household appliance (1) according to any one of claims 7 to 9, **characterised in that** the optical transmission medium (14) is embodied as a reflector or a lens.

11. Household appliance (1) according to any one of claims 1 to 10, **characterised in that** the recessed grip (8) of the actuating handle (6) is arranged over the entire width of the door (3).

12. Household appliance (1) according to claim 1 to 11, **characterised in that** the actuating handle (6) is embodied as a profile with at least two limbs (7) arranged over the entire width of the door (3).

13. Household appliance (1) according to claim 12, **characterised in that** the profile (7) of the actuating handle (6) is embodied as L-shaped.

14. Household appliance (1) according to claim 13, **characterised in that** the profile (7) of the actuating handle (6) is embodied as U-shaped.

15. Household appliance (1) according to claim 14, **characterised in that** a first limb has a shorter length than a second limb of the U-shaped profile.

## Revendications

1. Appareil ménager (1) comprenant au moins une source de lumière (12) destinée à générer une projection pour la représentation d'un état de fonctionnement et comprenant au moins une porte (3) et/ou un tiroir avec manette d'actionnement (6), la projection générée par la source de lumière (12) étant disposée sur la manette d'actionnement (6), **caractérisé en ce que** la manette d'actionnement (6) présente une poignée encastrée (8), dans laquelle est disposée la projection.

2. Appareil ménager (1) selon la revendication 1, **caractérisé en ce que** la source de lumière (12) destinée à générer la projection est disposée sur un côté intérieur de la manette d'actionnement (6).

3. Appareil ménager (1) selon l'une quelconque des revendications 1 ou 2, **caractérisé en ce que** la source de lumière (12) destinée à générer la projection est disposée sur la poignée encastrée (8) de la manette d'actionnement (6).

4. Appareil ménager (1) selon l'une quelconque des revendications 1 à 3, **caractérisé en ce que** la source de lumière (12) destinée à générer la projection est disposée de manière décalée en arrière et/ou décalée en avant sur la manette d'actionnement (6).

5. Appareil ménager (1) selon l'une quelconque des revendications 1 a 4, **caractérisé en ce qu'**au moins une teinte différente du blanc est attribuée à la source de lumière (12) destinée à générer la projection pour visualiser l'état de fonctionnement.

6. Appareil ménager (1) selon l'une quelconque des revendications 1 à 5, **caractérisé en ce que** la source de lumière (12) destinée à générer la projection est réalisée comme LED.

7. Appareil ménager (1) selon l'une quelconque des revendications 1 à 6, **caractérisé en ce qu'**un moyen de transmission optique est attribué à la source de lumière (12).

8. Appareil ménager (1) selon la revendication 7, **caractérisé en ce que** le moyen de transmission optique est disposé sur le côté intérieur de la manette d'actionnement (6).

9. Appareil ménager (1) selon la revendication 7 ou 8, **caractérisé en ce que** le moyen de transmission optique (14) est disposé dans la poignée encastrée (8) de la manette d'actionnement (6).

10. Appareil ménager (1) selon l'une quelconque des revendications 7 à 9, **caractérisé en ce que** le moyen de transmission optique (14) est réalisé comme un réflecteur ou une lentille.

11. Appareil ménager (1) selon l'une quelconque des revendications 1 à 10, **caractérisé en ce que** la poignée encastrée (8) de la manette d'actionnement (6) est disposée sur toute la largeur de la porte (3).

12. Appareil ménager (1) selon l'une quelconque des revendications 1 à 11, **caractérisé en ce que** la manette d'actionnement (6) est réalisée en tant que profilé (7) présentant au moins deux côtés, lequel est disposé sur toute la largeur de la porte (3).

13. Appareil ménager (1) selon la revendication 12, **caractérisé en ce que** le profilé (7) de la manette d'actionnement (6) est réalisé en forme de L.

14. Appareil ménager (1) selon la revendication 13, **caractérisé en ce que** le profilé (7) de la manette d'actionnement (6) est réalisé en forme de U.

15. Appareil ménager (1) selon la revendication 14, **caractérisé en ce qu'**un premier côté présente une longueur plus petite qu'un deuxième côté du profilé en forme de U.
